# FASCICULE DE BREVET EUROPEEN

(11) **EP 1 197 952 B1**
(45) Date de publication et mention de la délivrance du brevet: **02.12.2009**
(21) Numéro de dépôt: 01402684.3
(22) Date de dépôt: 17.10.2001
(51) Int. Cl.: G10L 19/00

(54) **Procédé de codage de la prosodie pour un codeur de parole à très bas débit**
Verfahren zur Kodierung von Prosodie für die Sprachkodierung mit sehr niedriger Datenrate
Coding method of the prosody for a very low bit rate speech encoder

(30) Priorité: 18.10.2000 FR 0013628
(43) Date de publication de la demande: 17.04.2002
(73) Titulaire: Thales, 92200 Neuilly Sur Seine (FR)
(72) Inventeur: Gournay, Philippe, Thales, Intellectual Property, 94117 Arcueil Cedex (FR); Nakache, Yves-Paul, Thales, Intellectual Property, 94117 Arcueil Cedex (FR)
(74) Mandataire: Lucas, Laurent Jacques

(56) Documents cités:
- US-A- 5 933 805
- NAKACHE ET AL.: "Codage de la prosodie pour un codeur de parole à très bas débit par indexation d'unités de taille variable" CORESA'2000, 19 - 20 octobre 2000, XP002170481 Poitier
- BAUDOIN G ET AL: "Speech coding at low and very low bit rates" ANNALES DES TELECOMMUNICATIONS, SEPT.-OCT. 2000, EDITIONS HERMES, FRANCE, vol. 55, no. 9-10, pages 462-482, XP001010733 ISSN: 0003-4347
- FELICI M ET AL: "Very low bit rate speech coding using a diphone-based recognition and synthesis approach" ELECTRONICS LETTERS,IEE STEVENAGE,GB, vol. 34, no. 9, 30 avril 1998 (1998-04-30), pages 859-860, XP006009638 ISSN: 0013-5194
- CERNOCKY J ET AL: "Very low bit rate speech coding: comparison of data-driven units with syllable segments" TEXT, SPEECH AND DIALOGUE. SECOND INTERNATIONAL WORKSHOP, TDS'99. PROCEEDINGS (LECTURE NOTES IN ARTIFICIAL INTELLIGENCE VOL.1692), PLZEN, CZECH REPUBLIC, 13-17 SEPT. 1999, pages 262-267, XP001010738 1999, Berlin, Germany, Springer-Verlag, Germany ISBN: 3-540-66494-7
- LEE K -S ET AL: "TTS BASED VERY LOW BIT RATE SPEECH CODER" PHOENIX, AZ, MARCH 15 - 19, 1999,NEW YORK, NY: IEEE,US, 15 mars 1999 (1999-03-15), pages 181-184, XP000898289 ISBN: 0-7803-5042-1

## Description

La présente invention concerne un procédé de codage de la parole à très bas débit et le système associé. Elle s'applique notamment pour des systèmes de codage-décodage de la parole par indexation d'unités de taille variable.

Le procédé de codage de la parole mis en oeuvre à bas débit, par exemple de l'ordre de 2400 bits/s, est généralement celui du vocodeur utilisant un modèle totalement paramétrique du signal de parole. Les paramètres utilisés concernent le voisement qui décrit le caractère périodique ou aléatoire du signal, la fréquence fondamentale des sons voisés encore connue sous le vocable anglo-saxon « PITCH », l'évolution temporelle de l'énergie, ainsi que l'enveloppe spectrale du signal généralement modélisée par un filtre LPC (abréviation anglo-saxonne de Linear Predictive Coding).

Ces différents paramètres sont estimés périodiquement sur le signal de parole, typiquement toutes les 10 à 30 ms. Ils sont élaborés au niveau d'un dispositif d'analyse et sont généralement transmis à distance en direction d'un dispositif de synthèse reproduisant le signal de parole à partir de la valeur quantifiée des paramètres du modèle.

Jusqu'à présent, le plus bas débit normalisé pour un codeur de parole utilisant cette technique est de 800 bits/s. Ce codeur, normalisé en 1994 est décrit par le standard OTAN STANAG 4479 et dans l'article intitulé « NATO STANAG 4479 : A standard for an 800 bps vocoder and channel coding in HF-ECCM system », IEEE Int. Conf. on ASSP, Detroit, pp 480-483, May 1995 ayant pour auteurs Mouy, B., De La Noue, P., et Goudezeune,G. Il repose sur une technique d'analyse trame par trame (22.5 ms) de type LPC 10 et exploite au maximum la redondance temporelle du signal de parole en regroupant les trames 3 par 3 avant encodage des paramètres.

Bien qu'intelligible, la parole reproduite par ces techniques de codage est d'assez mauvaise qualité et n'est plus acceptable à partir du moment où le débit est inférieur à 600 bits/s.

Une manière de réduire le débit est d'utiliser les vocodeurs segmentaux de type phonétiques avec des segments de durée variable qui combinent des principes de reconnaissance et de synthèse de la parole, voir par exemple "Very low bit rate speech coding using a diphone-based recognition and synthesis approach" from Felici et al. in Electronics Letters vol. 34 no. 9, 1998.

La procédure d'encodage utilise essentiellement un système de reconnaissance automatique de la parole en flot continu, qui segmente et « étiquète » le signal de parole selon un nombre d'unités de parole de taille variable. Ces unités phonétiques sont codées par indexation dans un petit dictionnaire. Le décodage repose sur le principe de la synthèse de la parole par concaténation à partir de l'index des unités phonétiques et de la prosodie. Le terme « prosodie » regroupe principalement les paramètres suivants : l'énergie du signal, le pitch, une information de voisement et éventuellement le rythme temporel.

Toutefois, le développement des codeurs phonétiques nécessite des connaissances importantes en phonétique et en liguistique, ainsi qu'une phase de transcription phonétique d'une base de données d'apprentissage qui est coûteuse et qui peut être la source d'erreurs. De plus, les codeurs phonétiques s'adaptent difficilement à une nouvelle langue ou à un nouveau locuteur.

Une autre technique, décrite par exemple dans la thèse de J.Cernocky, intitulée « Speech Processing Using Automatically Derived Segmental Units: Applications to very Low Rate Coding and Speaker Verification » de l'Université Paris XI Orsay, décembre 1998 permet de contourner les problèmes liés à la transcription phonétique de la base de données d'apprentissage en déterminant les unités de parole de façon automatique et indépendamment de la langue.

Le fonctionnement de ce type de codeur se décompose principalement en deux étapes : une étape d'apprentissage et une étape de codage-décodage décrites à la figure 1.

Lors de l'étape d'apprentissage (figure 1), une procédure automatique détermine par exemple après une analyse paramétrique 1 et une étape de segmentation 2, un ensemble de 64 classes d'unités acoustiques désignées « UA ». A chacune de ces classes d'unités acoustiques est associé un modèle statistique 3, de type modèle de Markov (HMM abréviation anglo-saxonne de Hidden Markov Model), ainsi qu'un petit nombre d'unités représentantes d'une classe, désignées sous le terme « représentants» 4. Dans le système actuel, les représentants sont simplement les 8 unités les plus longues appartenant à une même classe acoustique. Ils peuvent également être déterminés comme étant les N unités plus représentatives de l'unité acoustique. Lors du codage d'un signal de parole après une étape d'analyse paramétrique 5 permettant d'obtenir notamment les paramètres spectraux, les énergies, le pitch, une procédure de reconnaissance (6, 7), à l'aide d'un algorithme de Viterbi, détermine la succession d'unités acoustiques du signal de parole et identifie le « meilleur représentant » à utiliser pour la synthèse de parole. Ce choix se fait par exemple en utilisant un critère de distance spectrale, tel que l'algorithme de DTW (abréviation anglo-saxonne de Dynamic Time Warping).
Le numéro de la classe acoustique, l'indice de cette unité représentante , la longueur du segment, le contenu de DTW et les informations prosodiques issues de l'analyse paramétrique sont transmises au décodeur. La synthèse de la parole se fait par concaténation des meilleurs représentants, éventuellement en utilisant un synthétiseur paramétrique de type LPC.

Pour concaténer les représentants lors du décodage de la parole, on fait appel, par exemple, à un procédé d'analyse/synthèse paramétrique de la parole. Ce procédé paramétrique permet notamment des modifications de prosodie telles que l'évolution temporelle, la fréquence fondamentale ou pitch, par rapport à une simple concaténation de formes d'onde.

Le modèle paramétrique de parole utilisé par le procédé d'analyse/synthèse peut être à excitation binaire voisé/ non voisé de type LPC 10 tel que décrit dans le document intitulé « The government standard linear predictive coding algorithm : LPC-10 » de T.Tremain publié dans la revue Speech Technology, vol.1, n°2, pp 40-49.

Cette technique permet de coder l'enveloppe spectrale du signal en 185 bits/s environ pour un système monolocuteur, pour une moyenne d'environ 21 segments par seconde.

Dans la suite de la description les termes ci-après ont les significations suivantes :
- le terme « représentant » correspond à l'un des segments de la base d'apprentissage qui a été jugé représentatif d'une des classes d'unités acoustique,
- l'expression « segment reconnu » correspond à un segment de la parole qui a été identifié comme appartenant à l'une des classes acoustiques, par le codeur,
- l'expression « meilleur représentant » désigne le représentant déterminé au niveau du codage qui représente le mieux le segment reconnu.

L'objet de la présente invention concerne un procédé de codage, décodage de la prosodie pour un codeur de parole à très bas débit utilisant notamment les meilleurs représentants

Il concerne aussi la compression de données.

L'invention, telle que définie par la revendications 1, concerne un procédé de codage-décodage de la parole utilisant un codeur à très bas débit comprenant une étape d'apprentissage permettant d'identifier des « représentants » du signal de parole et une étape de codage pour segmenter le signal de parole et déterminer le « meilleur représentant » associé à chaque segment reconnu.

L'information de prosodie des représentants utilisée est par exemple le contour d'énergie ou le voisement ou la longueur des segments ou le pitch.

Selon un mode de réalisation, il comporte une étape de codage de l'alignement temporel des meilleurs représentants en utilisant le chemin de DTW et en recherchant le plus proche voisin dans une table de formes.

L'étape de codage de voisement comporte par exemple une étape de détermination des différences existantes ΔTₖ pour chaque extrémité d'une zone de voisement d'indice k entre la courbe du voisement des segments reconnus et celle des meilleurs représentants et l'étape de décodage comporte par exemple pour chaque extrémité d'une zone de voisement d'indice k une étape de correction de la position temporelle de cette extrémité d'une valeur ΔTₖ correspondante et/ou une étape de suppression ou d'insertion d'une transition.

L'invention concerne aussi un système de codage-décodage de la parole tel que défini par la revendication 7, comportant au moins une mémoire pour stocker un dictionnaire comprenant un ensemble de représentants du signal de parole, un microprocesseur adapté pour déterminer les segments reconnus, pour reconstruire la parole à partir des « meilleurs représentants » et pour mettre en oeuvre les étapes du procédé selon l'une des caractéristiques précitées.

Le dictionnaire des représentants est par exemple commun au codeur et au décodeur du système codage-décodage.

Le procédé et le système selon l'invention peuvent être utilisés pour le codage-décodage de la parole pour des débits inférieurs à 800 bits/s et de préférence inférieurs à 400 bits/s.

Le procédé et le système de codage-décodage selon l'invention offrent notamment l'avantage de coder à très bas débit la prosodie et de fournir ainsi un codeur complet dans ce domaine d'application.

D'autres caractéristiques et avantages apparaîtront à la lecture de la description détaillée d'un mode de réalisation pris à titre d'exemple non limitatif et illustré par les dessins annexés où :
- la figure 1 représente un schéma d'apprentissage, de codage et de décodage de la parole selon l'art antérieur,
- les figures 2 et 3 décrivent des exemples de codage de la longueur des segments reconnus,
- la figure 4 schématise un modèle d'alignement temporel des « meilleurs représentants »,
- les figures 5 et 6 montrent des courbes des énergies du signal à coder et des représentants alignés, ainsi que les contours des énergies initial et décodé obtenus en mettant en oeuvre le procédé selon l'invention,
- la figure 7 schématise le codage du voisement du signal de parole, et
- la figure 8 est un exemple de codage du pitch.

Le principe de codage selon l'invention repose sur l'utilisation des « meilleurs représentants », notamment leur information de prosodie, pour coder et/ou décoder au moins un des paramètres de prosodie d'un signal de parole, par exemple le pitch, l'énergie du signal, le voisement, la longueur des segments reconnus.

Pour compresser la prosodie à très bas débit, le principe mis en oeuvre utilise la segmentation du codeur ainsi que les informations prosodiques des « meilleurs représentants ».

La description qui suit donnée à titre illustratif et nullement limitatif décrit un procédé de codage de la prosodie dans un dispositif de codage-décodage de la parole à faible débit qui comporte un dictionnaire obtenu de façon automatique, par exemple, lors de l'apprentissage tel que décrit à la figure 1.

Le dictionnaire comprend les informations suivantes :
- plusieurs classes d'unités acoustiques UA, chaque classe étant déterminée à partir d'un modèle statistique,
- pour chaque classe d'unités acoustiques, un ensemble de représentants.

Ce dictionnaire est connu du codeur et du décodeur. Il correspond par exemple à une ou plusieurs langues et à un ou plusieurs locuteurs.

Le système de codage-décodage comporte par exemple une mémoire pour stocker le dictionnaire, un microprocesseur adapté pour déterminer les segments reconnus, pour la mise en oeuvre des différentes étapes du procédé selon l'invention et pour reconstruire la parole à partir des meilleurs représentants.

Le procédé selon l'invention met oeuvre au moins une des étapes suivantes: le codage de la longueur des segments, le codage de l'alignement temporel des « meilleurs représentants », le codage et/ou le décodage de l'énergie, le codage et/ou le décodage de l'information de voisement et/ou le codage et/ou le décodage du pitch et/ou le décodage de la longueur des segments et de l'alignement temporel.

### Codage de la longueur des segments

Le système de codage détermine en moyenne un nombre Ns de segments par seconde, par exemple 21 segments. La taille de ces segments varie en fonction de la classe d'unités acoustiques UA. Il apparaît que pour la majorité des UA, le nombre de segments décroît selon une relation 1/ x^{2.6}, où x est la longueur du segment.

Une variante de réalisation du procédé selon l'invention consiste à coder la différence de longueur variable entre le « segment reconnu » et la longueur du « meilleur représentant » selon un schéma décrit à la figure 2.

Sur ce schéma dans la colonne de gauche figure la longueur du mot de code à utiliser et dans la colonne de droite la différence de longueur entre la longueur du segment reconnu par le codeur pour le signal de parole et celle du meilleur représentant.

Selon un autre mode de réalisation donnée à la figure 3, le codage de la longueur absolue d'un segment reconnu est effectué à l'aide d'un code à longueur variable semblable à celui de Huffman connu de l'Homme du métier, ce qui permet d'obtenir un débit de l'ordre de 55 bits/s.

Le fait d'utiliser les longs mots de code pour coder les longueurs de grands segments reconnus, permet notamment de conserver la valeur de débit dans une plage de variation limitée. En effet, ces longs segments réduisent le nombre de segment reconnu par seconde et le nombre de longueurs à coder.

En résumé, on code par exemple avec un code à longueur variable la différence entre la longueur du segment reconnu et la longueur du meilleur représentant multiplié par un certain facteur, ce facteur pouvant être compris entre 0 (codage absolu) et 1 (codage de la différence).

### Codage de l'alignement temporel des meilleurs représentants

L'alignement temporel est par exemple réalisé en suivant le chemin de la DTW (abréviation anglo-saxonne de Dynamic Time Warping) qui a été déterminé lors de la recherche du « meilleur représentant » pour coder le « segment reconnu ».

La figure 4 représente le chemin ( C) de la DTW correspondant au contour temporel qui minimise la distorsion entre le paramètre à coder (axe des abscisses), par exemple le vecteur des coefficients « cepstraux », et le « meilleur représentant » (axe des ordonnées). Cette approche est décrite dans le livre ayant pour titre « Traitement de la parole », pour auteur René Boite et Murat Kunt publié aux Presses Polytechnique Romandes éditions 1987.

Le codage de l'alignement des « meilleurs représentants » est effectué par recherche du plus proche voisin dans une table contenant des formes type. Le choix de ces formes type se fait par exemple par une approche statistique, telle que l'apprentissage sur une base de données de parole ou par une approche algébrique par exemple la description par des équations mathématiques paramétrables, ces différentes méthodes étant connues de l'Homme du métier.

Selon une autre approche, valable dans le cas où les segments de petite taille sont en proportion importante, le procédé effectue un alignement des segments suivant la diagonale plutôt que le chemin exact de la DTW. Le débit est alors nul.

### Codage-décodage de l'énergie

Lorsque l'on classe et analyse les segments de la base de données de parole appartenant à chacune des classes d'unités acoustiques, on constate qu'il se dégage une certaine cohérence dans la forme des contours des énergies. De plus, il existe des ressemblances entre les contours d'énergie des meilleurs représentants alignés par DTW et les contours de l'énergie du signal à coder.

Le codage de l'énergie est décrit ci-après en relation aux figures 5 et 6, où l'axe des ordonnées correspond à l'énergie du signal de la parole à coder exprimée en dB et l'axe des abscisses au temps exprimé en trames.

La figure 5 représente la courbe (III) regroupant des contours d'énergie des meilleurs représentants alignés et la courbe (IV) des contours d'énergie des segments reconnus séparés par des * sur la figure. Un segment reconnu d'indice j est délimité par deux points de coordonnées respectives [E_{sd}(j) ; T_{sd}(j)] et [E_{sf}(j) ; T_{sf}(j)] où E_{sd}(j) est l'énergie de début de segment et E_{sf}(j) l'énergie de fin de segment, pour les instants T_{df} et T_{sf} correspondant. Les références E_{rd}(j) et E_{rf}(j) sont utilisées pour les valeurs d'énergies du début et de la fin d'un « meilleur représentant » et la référence ΔE(j) correspond à la translation déterminée pour un segment reconnu d'indice j.

### Codage de l'énergie

Le procédé comporte une première étape de détermination de la translation à réaliser.

Pour cela on détermine pour chaque début de « segment reconnu », la différence ΔE(j) existant entre la valeur d'énergie E_{rd}(j) du meilleur représentant (courbe III) et la valeur d'énergie E_{sd} du début du segment reconnu (courbe IV). On obtient un ensemble de valeurs ΔE(j) que l'on quantifie par exemple uniformément de manière à connaître la translation à appliquer lors du décodage. La quantification est réalisée par exemple en utilisant des méthodes connues de l'Homme du métier.

### Décodage de l'énergie du signal de parole

Le procédé consiste notamment à utiliser les contours d'énergie des meilleurs représentants (courbe III) pour reconstruire les contours d'énergie du signal à coder (courbe IV).

Pour chaque segment reconnu, une première étape consiste à translater le contour d'énergie du meilleur représentant pour la faire coïncider avec la première énergie E_{rd}(j) en lui appliquant la translation ΔE(j), définie à l'étape de codage par exemple, pour déterminer la valeur E_{sd}(j). Après cette première étape de translation, le procédé comporte une étape de modification de la pente du contour d'énergie du meilleur représentant afin de relier la dernière valeur d'énergie E_{rd}(j) du « meilleur représentant » à la première énergie E_{sd}(j+1) du segment suivant d'indice j+1.

La figure 6 représente les courbes (VI) et (VII) correspondant respectivement au contour d'énergie original du signal de parole à coder et du contour d'énergie décodé après mise en oeuvre des étapes décrites précédemment.

Par exemple, le codage des énergies de début de chaque segment sur 4 bits permet d'obtenir pour le codage segmental de l'énergie un débit de l'ordre de 80 bits/s.

### Codage de l'information de voisement

La figure 7 représente l'évolution temporelle d'une information de voisement binaire de quatre segments successifs 35, 36, 37 pour le signal à coder courbe (VII) et pour les meilleurs représentants (courbe VIII) après alignement temporel par DTW.

### Codage de l'information de voisement

Lors du codage, le procédé exécute une étape de codage de l'information de voisement, par exemple en parcourant l'évolution temporelle de l'information de voisement des segments reconnus et celle des meilleurs représentants alignés (courbe VIII) et en codant les différences existantes ΔTₖ entre ces deux courbes. Ces différences ΔTₖ peuvent être : une avance a de la trame, un retard b de trame, l'absence et/ou la présence d'une transition référence c (k correspond à l'indice d'une extrémité d'une zone de voisement).

Pour cela, il est possible d'utiliser un code de longueur variable dont un exemple est donné dans la table I ci-dessous, pour coder la correction à apporter à chacune des transitions de voisement pour chacun des segments reconnus. Tous les segments ne comportant pas de transition de voisement, il est possible de réduire le débit associé au voisement en ne codant que les transitions de voisement existantes dans le voisement à coder et dans les meilleurs représentants.

Selon cette méthode, l'information de voisement est codée sur environ 22 bits par seconde.

**Table 1: Exemple de table de codage pour les transitions de voisement :**

| *Code* | *Interprétation* |
|---|---|
| 000 | Transition à supprimer |
| 001 | Décalage 1 trame à Droite |
| 010 | Décalage 1 trame à Gauche |
| 011 | Décalage 2 trames à Droite |
| 100 | Décalage 2 trames à Gauche |
| 101 | Insérer une transition (un code précisant l'emplacement de la transition suit celui-ci) |
| 110 | Pas de décalage |
| 111 | Déplacement supérieur à 3 trames (un autre code suit celui-ci) |

Pour une information de voisement mixte telle que :
- le taux de voisement en sous-bande, l'analyse de cette information fait appel à une méthode décrite par exemple dans le document suivant : "Multiband Excitation Vocoders", ayant pour auteurs D.W. Griffin and J.S. Lim, IEEE Trans. on Acoustics, Speech, and Signal Processing, vol. 36, no. 8, pp. 1223-1235, 1988 ;
- la fréquence de transition entre une bande basse voisée et une bande haute non-voisée, le codage utilise une méthode telle que décrite dans le document ayant pour auteurs C. Laflamme, R. Salami, R. Matmti, and J-P. Adoul, intitulé "Harmonic Stochastic Excitation (HSX) speech coding below 4 kbits/s", IEEE International Conférence on Acoustics, Speech, and Signal Processing, Atlanta, May 1996, pp. 204-207.

Dans ces deux cas, le codage de l'information de voisement comporte également le codage de la variation de la proportion de voisement.

### Décodage de l'information de voisement

Le décodeur dispose de l'information de voisement des « meilleurs représentants alignés » obtenu au niveau du codeur.

La correction s'effectue par exemple de la manière suivante :

A chaque détection de l'extrémité d'une zone de voisement sur les meilleurs représentants choisis pour la synthèse, le procédé apporte une information complémentaire au décodeur qui est la correction à effectuer à cette extrémité. La correction peut être une avance a ou un retard b à apporter à cette extrémité. Ce décalage temporel est par exemple exprimé en nombre de trames afin d'obtenir la position exacte de l'extrémité de voisement du signal de parole original. La correction peut aussi prendre la forme d'une suppression ou d'une insertion d'une transition.

### Codage du pitch

L'expérience montre que, sur des enregistrements de parole, le nombre de zones voisées obtenues par seconde est en moyenne de l'ordre de 3 ou 4. Pour rendre compte fidèlement des variations du pitch, une manière de procéder consiste à transmettre plusieurs valeurs de pitch par zone voisée. Afin de limiter le débit, au lieu de transmettre toute la succession des valeurs de pitch sur une zone voisée, le contour du pitch est approximé par une succession de segments linéaires.

### Codage du pitch

Pour chaque zone voisée du signal de parole, le procédé comporte une étape de recherche des valeurs du pitch à transmettre. Les valeurs de pitch au début et à la fin de la zone voisée sont systématiquement transmises. Les autres valeurs à transmettre sont déterminées de la manière suivante :
- le procédé considère uniquement les valeurs du pitch au début des segments reconnus. Partant de la droite Di joignant les valeurs du pitch aux deux extrémités de la zone voisée, le procédé recherche le début de segment dont la valeur de pitch est la plus éloignée de cette droite, ce qui correspond à une distance dₘₐₓ. Il compare cette valeur dₘₐₓ à une valeur seuil dₛₑᵤᵢₗ. Si la distance dₘₐₓ est supérieure à dₛₑᵤᵢₗ, le procédé décompose la droite initiale Di en deux droites Dᵢ₁ et Dᵢ₂, en prenant le début du segment trouvé comme nouvelle valeur de pitch à transmettre. Cette opération est réitérée sur ces deux nouvelles zones voisée délimitées par les droites Dᵢ₁ et Dᵢ₂ jusqu'à ce que la distance dₘₐₓ trouvée soit inférieure à la distance dₛₑᵤᵢₗ.

Pour coder les valeurs du pitch ainsi déterminées, le procédé utilise par exemple un quantificateur scalaire prédictif sur par exemple 5 bits appliqué au logarithme du pitch.

La prédiction est par exemple la première valeur de pitch du meilleur représentant correspondant à la position du pitch à décoder, multipliée par un facteur de prédiction compris par exemple entre 0 et 1.

Selon une autre façon de procéder, la prédiction peut être la valeur minimale de l'enregistrement de parole à coder. Dans ce cas, cette valeur peut être transmise au décodeur par quantification scalaire sur par exemple 8 bits.

Les valeurs des pitchs à transmettre ayant été déterminées et codées, le procédé comporte une étape où l'espacement temporel est précisé, par exemple en nombre de trames, entre chacune de ces valeurs de pitch. Un code à longueur variable permet par exemple de coder ces espacements sur 2 bits en moyenne.

Cette façon de procéder permet d'obtenir un débit d'environ 65/bits par seconde pour une distance maximale sur la période pitch de 7 échantillons.

### Décodage du pitch

L'étape de décodage comporte tout d'abord une étape de décodage de l'espacement temporel entre les différentes valeurs de pitch transmises afin de récupérer les instants de mise à jour du pitch, ainsi que la valeur du pitch pour chacun de ces instants. La valeur du pitch pour chacune des trames de la zone voisée est reconstituée par exemple par interpolation linéaire entre les valeurs transmises.

## Revendications

1. Procédé de codage-décodage de la parole utilisant un codeur à très bas débit comprenant une étape de reconnaissance permettant d'identifier des « représentants » du signal de parole et une étape de codage pour segmenter le signal de parole et déterminer le « meilleur représentant » associé à chaque segment reconnu **caractérisé en ce qu'**il comporte au moins :
une étape de codage-décodage d'un des paramètres au moins de la prosodie des segments reconnus, dont le pitch, en utilisant une information de prosodie des « meilleurs représentants »,
une étape de codage du pitch des segments reconnus consistant à :
• transmettre les valeurs de pitch au début et à la fin de la zone voisée,
• partant d'une droite Di joignant les valeurs du pitch aux deux extrémités de ladite zone voisée, le procédé recherche le début de segment dont la valeur de pitch est la plus éloignée de cette droite, ce qui correspond à une distance dₘₐₓ.
• puis comparer cette valeur dₘₐₓ à une valeur seuil dₛₑᵤᵢₗ.
○ Si la distance dₘₐₓ est supérieure à dₛₑᵤᵢₗ, décomposer la droite initiale Di en deux droites Dᵢ₁ et Dᵢ₂, en prenant le début du segment trouvé Dᵢ₂ comme nouvelle valeur de pitch à transmettre,
○ réitérer l'opération de décomposition sur ces deux nouvelles zones voisées délimitées par les droites Dᵢ₁ et Dᵢ₂ jusqu'à ce que la distance dₘₐₓ trouvée soit inférieure à la distance dₛₑᵤᵢₗ.

2. Procédé selon la revendication 1, **caractérisé en ce qu'**il comporte une étape de codage de l'alignement temporel des meilleurs représentants en utilisant le chemin de DTW et en recherchant le plus proche voisin dans une table de formes.

3. Procédé selon la revendication 1, **caractérisé en ce que** l'étape de décodage de l'énergie comporte pour chaque segment reconnu, une première étape consistant à translater le contour d'énergie du meilleur représentant d'une quantité ΔE(j) pour faire coïncider la première énergie E_{rd}(j) du « meilleur représentant » avec la première énergie E_{sd}(j+1) du segment reconnu d'indice j+1.

4. Procédé selon l'une des revendications 1 à 2, **caractérisé en ce que** l'étape de codage du pitch est exécutée au moyen d'un quantificateur scalaire prédictif.

5. Procédé selon la revendication 4 **caractérisé en ce que** la prédiction est la première valeur du pitch du meilleur représentant correspondant à la position du pitch à décoder, multipliée par un facteur de prédiction.

6. Procédé selon la revendication 4, **caractérisé en ce que** la prédiction est la valeur minimale de l'enregistrement de parole à coder.

7. Système de codage-décodage de la parole comportant au moins une mémoire pour stocker un dictionnaire comprenant un ensemble de représentants du signal de parole, un microprocesseur adapté pour déterminer les segments reconnus, pour reconstruire la parole à partir des « meilleurs représentants » et pour mettre en oeuvre les étapes du procédé selon l'une des revendications 1 à 6.

8. Système selon la revendication 7, **caractérisé en ce que** le dictionnaire des représentants est commun au codeur et au décodeur du système codage-décodage.

9. Utilisation du procédé selon l'une des revendications 1 à 6 ou du système selon l'une des revendications 7 et 8 au codage-décodage de la parole pour des débits inférieurs à 800 bits/s et de préférence inférieurs à 400 bits/s.

## Claims

1. Speech encoding-decoding method using a very low bit rate encoder comprising a recognition step for identifying "representatives" of the speech signal and an encoding step for segmenting the speech signal and determining the "best representative" associated with each recognized segment, **characterized in that** it comprises at least:
a step for encoding-decoding at least one of the parameters of the prosody of the recognized segments, including the pitch, by using a "best representatives" prosody indication,
a step for encoding the pitch of the recognized segments consisting in:
• transmitting the pitch values at the start and at the end of the voiced zone,
• starting from a straight line Di joining the values of the pitch at the two ends of said voiced zone, the method looks for the segment start whose pitch value is furthest from this straight line, which corresponds to a distance dₘₐₓ,
• then comparing this value dₘₐₓ to a threshold value d_{threshold}.
○ if the distance dₘₐₓ is greater than d_{threshold}, subdivide the initial straight line Di into two straight lines Dᵢ₁ and Dᵢ₂, by taking the start of the found segment (Dᵢ₂) to be the new pitch value to be transmitted,
○ repeating the subdividing operation on these two new voiced zones delimited by the straight lines Dᵢ₁ and Dᵢ₂ until the distance dₘₐₓ found is less than the distance d_{threshold}.

2. Method according to Claim 1, **characterized in that** it includes a step for encoding the time alignment of the best representatives by using the DTW path and by looking for the closest neighbour in a shapes table.

3. Method according to Claim 1, **characterized in that** the step for decoding energy includes, for each recognized segment, a first step consisting in translating the energy contour of the best representative of a quantity ΔE(j) so as to line up the first energy E_{rd}(j) of the "best representative" with the first energy E_{sd}(j+1) of the recognized segment of index j+1 so that they coincide.

4. Method according to one of Claims 1 or 2, **characterized in that** the pitch encoding step is executed by means of a predictive scalar quantizer.

5. Method according to Claim 4, **characterized in that** the prediction is the first pitch value of the best representative corresponding to the position of the pitch to be decoded, multiplied by a prediction factor.

6. Method according to Claim 4, **characterized in that** the prediction is the minimum value of the speech record to be encoded.

7. Speech encoding-decoding system comprising at least one memory for storing a dictionary comprising a set of representatives of the speech signal, a microprocessor suitable for determining the recognized segments, for reconstructing the speech from the "best representatives" and for implementing the steps of the method according to one of Claims 1 to 6.

8. System according to Claim 7, **characterized in that** the dictionary of the representatives is common to the encoder and to the decoder of the encoding-decoding system.

9. Use of the method according to one of Claims 1 to 6 or of the system according to one of Claims 7 and 8 in the encoding-decoding of speech for bit rates less than 800 bits/s and preferably less than 400 bits/s.

## Patentansprüche

1. Verfahren zum Codieren-Decodieren der Sprache unter Verwendung eines Codierers mit sehr geringer Bitrate, das einen Erkennungsschritt, der es ermöglicht, "Repräsentanten" des Sprachsignals zu identifizieren, und einen Codierschritt enthält, um das Sprachsignal zu segmentieren und den jedem erkannten Segment zugeordneten "besten Repräsentanten" zu bestimmen, **dadurch gekennzeichnet, dass** es mindestens aufweist:
einen Schritt des Codierens-Decodierens mindestens eines der Parameter der Prosodie der erkannten Segmente, darunter der Pitch, unter Verwendung einer Prosodie-Information der "besten Repräsentanten",
einen Schritt des Codierens des Pitchs der erkannten Segmente, der darin besteht:
• die Pitch-Werte am Anfang und am Ende der stimmhaften Zone zu übertragen,
• ausgehend von einer Geraden Di, die die Werte des Pitchs an den zwei Enden der stimmhaften Zone vereint, das Verfahren den Segmentanfang sucht, dessen Pitch-Wert am weitesten von dieser Geraden entfernt ist, was einem Abstand dₘₐₓ entspricht,
• dann diesen Wert dₘₐₓ mit einem Schwellwert d_{Schwelle} zu vergleichen,
○ wenn der Abstand dₘₐₓ größer ist als d_{Schwelle}, die Anfangsgerade Di in zwei Geraden Dᵢ₁ und Dᵢ₂ zu zerlegen, indem der Beginn des gefundenen Segments (Dᵢ₂) als neuer zu übertragender Pitch-Wert genommen wird,
○ den Vorgang des Zerlegens in diese zwei neuen, von den Geraden Dᵢ₁ und Dᵢ₂ begrenzten Zonen zu wiederholen, bis der gefundene Abstand dₘₐₓ geringer ist als der Abstand d_{Schwelle}.

2. Verfahren nach Anspruch 1, **dadurch gekennzeichnet, dass** es einen Schritt des Codierens des zeitlichen Abgleichs der besten Repräsentanten aufweist, indem der DTW-Weg verwendet wird und indem der nächste Nachbar in einer Formtabelle gesucht wird.

3. Verfahren nach Anspruch 1, **dadurch gekennzeichnet, dass** der Schritt des Decodierens der Energie für jedes erkannte Segment einen ersten Schritt aufweist, der darin besteht, die Energiekontur des besten Repräsentanten um eine Menge ΔE(j) zu verlagern, um die erste Energie E_{rd}(j) des "besten Repräsentanten" mit der ersten Energie E_{sd}(j+1) des erkannten Segments mit dem Index j+1 zusammenfallen zu lassen.

4. Verfahren nach einem der Ansprüche 1 bis 2, **dadurch gekennzeichnet, dass** der Schritt des Codierens des Pitchs mittels eines prädiktiven skalaren Quantifikators ausgeführt wird.

5. Verfahren nach Anspruch 4, **dadurch gekennzeichnet, dass** die Prädiktion der erste Wert des Pitchs des besten Repräsentanten entsprechend der Position des zu decodierenden Pitchs multipliziert mit einem Prädiktionsfaktor ist.

6. Verfahren nach Anspruch 4, **dadurch gekennzeichnet, dass** die Prädiktion der Mindestwert der zu codierenden Sprachaufzeichnung ist.

7. System zum Codieren-Decodieren der Sprache, das mindestens einen Speicher, um ein Wörterbuch zu speichern, welches eine Gruppe von Repräsentanten des Sprachsignals enthält, und einen Mikroprozessor aufweist, der geeignet ist, um die erkannten Segmente zu bestimmen, um die Sprache ausgehend von den "besten Repräsentanten" zu rekonstruieren und um die Schritte des Verfahrens nach einem der Ansprüche 1 bis 6 anzuwenden.

8. System nach Anspruch 7, **dadurch gekennzeichnet, dass** das Wörterbuch der Repräsentanten dem Codierer und dem Decodierer des Codier-Decodier-Systems gemeinsam ist.

9. Verwendung des Verfahrens nach einem der Ansprüche 1 bis 6 oder des Systems nach einem der Ansprüche 7 und 8 zum Codieren-Decodieren der Sprache für Bitraten von weniger als 800 Bits/s und vorzugsweise weniger als 400 Bits/s.
